# EUROPÄISCHE PATENTSCHRIFT

(11) **EP 0 819 077 B1**
(45) Veröffentlichungstag und Bekanntmachung des Hinweises auf die Patenterteilung: **15.09.1999**
(21) Anmeldenummer: 96907281.8
(22) Anmeldetag: 26.03.1996
(51) Int. Cl.: B61F 5/22

(54) **VERFAHREN UND VORRICHTUNG ZUR REGELUNG DER NEIGUNG WENIGSTENS EINES WAGENKASTENS**
METHOD AND DEVICE FOR CONTROLLING THE INCLINATION OF AT LEAST ONE RAILWAY-CARRIAGE BODY
TECHNIQUE ET DISPOSITIF DE REGULATION DE L'INCLINAISION D'AU MOINS UN WAGON

(30) Priorität: 05.04.1995 DE 19512817
(43) Veröffentlichungstag der Anmeldung: 21.01.1998
(73) Patentinhaber: SIEMENS AKTIENGESELLSCHAFT, 80333 München (DE)
(72) Erfinder: JUNGKUNZ, Clemens, D-91056 Erlangen (DE); STEIDL, Siegbert, D-91074 Herzogenaurach (DE); WAGNER, Günter, D-91320 Ebermannstadt (DE); MÜLLER, Herbert, D-91058 Erlangen (DE)
(86) Internationale Anmeldenummer: DE9600528
(87) Internationale Veröffentlichungsnummer: WO9631384

(56) Entgegenhaltungen:
- DE-A- 1 933 893
- US-A- 2 960 941
- US-A- 3 970 009

## Beschreibung

Die Erfindung betrifft ein Verfahren zur Regelung der Neigung mindestens eines Wagenkastens bei einem Fahrzeug, das mindestens zwei Fahrwerke umfaßt, wobei auf jeden Wagenkasten zwei hintereinander angeordnete Neigeantriebe einwirken und für eine vorgebbare Anzahl von Fahrwerken des Fahrzeugs ein Wagenkastendrehmoment-Sollwert in einen Neigeregler erzeugt wird. Die Erfindung betrifft weiterhin eine Neigewinkelregeleinrichtung für ein Fahrzeug, bestehend aus mindestens zwei Fahrwerken, mindestens einem Wagenkasten und mindestens zwei Neigeantrieben, wobei auf jeden Wagenkasten zwei hintereinander angeordnete Neigeantriebe einwirken, sowie einem Neigeregler, mit dem für eine vorgebbare Anzahl von Fahrwerken des Fahrzeugs ein Wagenkastendrehmoment-Sollwert erzeugbar ist.

Bei Schienenfahrzeugen, deren Wagenkästen aktiv geneigt werden, darf aus Gründen der Entgleisungssicherheit das Verhältnis von senkrechten und waagrechten Rad-Schiene-Kräften sich nur in bestimmten Bereichen bewegen. Bei einer starken Torsion des Wagenkastens, der sich über die Räder des Fahrwerks auf dem Gleis abstützt, wird diese Bedingung verletzt.

Ein Verfahren gemäß dem Oberbegriff des Anspruchs 1 sowie eine Neigewinkelregeleinrichtung gemäß dem Oberbegriff des Anspruchs 3 zur Durchführung des Verfahrens nach Anspruch 1 ist durch die WO 91/00815 A1 bekannt. Im bekannten Fall wird der Forderung nach Vermeidung einer Torsion des Wagenkastens dadurch Rechnung getragen, daß die als hydraulische Aktuatoren ausgebildeten Neigeantriebe von einem gemeinsamen Ventil aus mit Hydraulikflüssigkeit versorgt werden. Durch diese konstruktive Maßnahme soll erreicht werden, daß in den hydraulischen Aktuatoren beider Fahrwerke die gleichen Kräfte wirken. Weil das Übertragungsverhältnis von den durch die Hydraulikzylinder aufgebrachten Kräften zu den Wagenkastendrehmomenten eine nichtlineare Funktion des Neigewinkels ist, ist das Wagenkasten-Torsionsmoment abhängig von dieser Nichtlinearität.

Das Verfahren bzw. die Neigewinkelregeleinrichtung gemäß der WO 91/00815 A1 ist nicht für Fahrzeuge geeignet, deren Wagenkästen durch elektrisch angetriebene Aktuatoren geneigt werden.

Weiterhin ist durch die EP 0 557 893 A1 ein Verfahren bekannt, bei dem der Neigewinkel zwischen den beiden Fahrwerken und dem Wagenkasten durch Regeleinrichtungen auf den gleichen Wert geregelt und durch hydraulische Aktuatoren auf diesen Wert eingestellt wird. Damit bewirkt, wie bei einem Wagen ohne Neigetechnik, die Anregung aus dem Gleis, speziell in Übergangsbögen, eine Torsion des Wagenkastens. Bei diesem Verfahren muß sichergestellt werden, daß die ohnehin vorhandene Torsion durch eine Asynchronität der Neigewinkel an den beiden Fahrwerken nicht noch zusätzlich unzulässig erhönt wird.

Ferner ist in der US 4 693 185 A ein luftgefedertes Schienenfahrzeug beschrieben, bei dem die Druckverhältnisse in den Luftfedern der Sekundärfederstufe gemessen und so eingestellt werden, daß die Wagenkastentorsion minimal wird.

Aufgabe der vorliegenden Erfindung ist es, ein Verfahren und eine Neigewinkelregeleinrichtung zu schaffen, die auch bei Wagenkästen, die durch elektrisch angetriebene Aktuatoren geneigt werden, selbst unter ungünstigen Betriebsbedingungen, die Torsion des Wagenkastens minimal hält.

Die Aufgabe wird bei einem Verfahren nach dem Oberbegriff von Anspruch 1 erfindungsgemäß durch die Merkmale im kennzeichnenden Teil dieses Anspruchs gelöst. Eine Neigewinkelregeleinrichtung zur Durchführung des erfindungsgemäßen Verfahrens ist Gegenstand des Anspruchs 3. Vorteilhafte Ausgestaltungen der Erfindung sind jeweils Gegenstand der Ansprüche 2 und 4.

Bei dem erfindungsgemäßen Verfahren wird für eine vorgebbare Anzahl von Fahrwerken eines Fahrzeugs bei wenigstens einem elektrischen Neigeantrieb ein Motordrehmoment-Sollwert derart vorgegeben, daß die Wagenkastentorsion minimal wird.

Die erfindungsgemäße Neigewinkelregeleinrichtung zur Durchführung des Verfahrens nach Anspruch 1 umfaßt für eine vorgebbare Anzahl von Fahrwerken eines Fahrzeugs jeweils wenigstens einen elektrischen Neigeantrieb, wobei dem elektrischen Neigeantrieb jeweils ein Motordrehmoment-Sollwert derart vorgebbar ist, daß die Wagenkastentorsion minimal ist.

Das erfindungsgemäße Verfahren sowie die Neigewinkelregeleinrichtung hierzu sind sowohl für Straßenfahrzeuge als auch für Schienenfahrzeuge geeignet. Da eine nennenswerte Torsionsbelastung jedoch nur bei Schienenfahrzeugen auftritt, dürfte der Einsatz des erfindungsgemäßen Verfahrens bzw. der erfindungsgemäßen Neigewinkelregeleinrichtung bei Straßenfahrzeugen nur in Ausnahmefällen erforderlich sein.

Erfindungsgemäß ist der Neigeantrieb als elektrisch angetriebener Aktuator ausgebildet. Ein derartiger Neigeantrieb benötigt gegenüber einem hydraulischen Aktuator einen deutlich geringeren Leistungsbedarf, da bei dem hohen Druck des hydraulischen Systems ein Großteil der Hydraulikflüssigkeit nicht in mechanische Arbeit, sondern als Verlustleistung in Wärme umgesetzt wird. Weiterhin läßt der Einsatz von elektrischen Aktuatoren in Summe eine kompaktere Bauweise zu, da eine voluminöse hydraulische Kraftversorgung entfällt. Zusammen mit der Einsparung an Einbauvolumen im Fahrzeug ergibt sich eine erhebliche Gewichtsverminderung des Neigesystems. Weiterhin sind die elektrischen Neigeantriebe geräuschärmer als hydraulische Aktuatoren, da keine störenden Geräusche durch das Schalten von Hydraulikventilen und durch die Pumpe mit zugehörigem Antriebsaggregat auftreten.

Ferner zeichnet sich die erfindungsgemäße Lösung durch einen gegenüber einem Hydrauliksystem geringeren Wartungsaufwand sowie größere Umweltfreundlichkeit aus, da keine Entsorgungsprobleme bezüglich der Hydraulikflüssigkeit beim Ölwechsel bzw. bei einer Beschädigung des Hydrauliksystems auftreten.

Bei dem Verfahren nach Anspruch 1, das mit einer Neigewinkelregeleinrichtung nach Anspruch 3 durchgeführt werden kann, wird erfindungsgemäß die neigewinkelabhängige Nichtlinearität vom Motordrehmoment zu Wagenkastendrehmoment auf elektronischem Weg kompensiert. Durch diese Maßnahme wird die Differenz der von den elektrischen Neigeantrieben ausgeübten Wagenkastendrehmomente an beiden Fahrwerken verringert, wodurch die Wagenkastentorsion minimal wird.

Zur weiteren Erläuterung der Erfindung wird auf die Zeichnung Bezug genommen, in der in einem Blockschaltbild das erfindungsgemäße Verfahren an einem Ausführungsbeispiel erläutert wird, das einen Wagenkasten mit zwei Fahrwerken umfaßt.

In der Zeichnung ist mit 1 ein Neigeregler bezeichnet, der über seinen Ausgang einen Wagenkastendrehmoment-Sollwert MW* parallel auf eine Kompensationseinrichtung 2 und eine Kompensationseinrichtung 3 gibt. Die Kompensationseinrichtung 2 ist dem ersten Fahrwerk des Wagens und die Kompensationseinrichtung 3 ist dem zweiten Fahrwerk dieses Wagens zugeordnet.

In der Kompensationseinrichtung 2 wird das Übertragungsverhältnis vom Motordrehmoment MM₁ des elektrischen Neigeantriebs am ersten Fahrwerk zum Wagenkastendrehmoment MW₁ am ersten Fahrwerk kompensiert, das eine nichtlineare Funktion des Neigewinkels γ₁ des Wagenkastens gegenüber dem ersten Fahrwerk ist. Analog wird in der Kompensationseinrichtung 3 das Übertragungsverhältnis vom Motordrehmoment MM₂ des elektrischen Neigeantriebs am zweiten Fahrwerk zum Wagenkastendrehmoment MW₂ am zweiten Fahrwerk kompensiert, das eine nichtlineare Funktion des Neigewinkels γ₂ des Wagenkastens gegenüber dem zweiten Fahrwerk ist.

Am Ausgang der Kompensationseinrichtungen 2 und 3 liegt dann jeweils der Motordrehmoment-Sollwert MM∗₁ bzw. MM∗₂ für den elektrischen Neigeantrieb am ersten bzw. zweiten Fahrwerk an. Der Motordrehmoment-Sollwert MM∗₁ bzw. MM∗₂ wird dann jeweils auf einen Momentenregelkreis 4 bzw. 5 (geschlossener Regelkreis für das Motordrehmoment) gegeben. Der Momentenregelkreis 4 bzw.5 regelt die mechanische Antriebsleistung des Motors, der an ein Neigesystem 6 bzw. 7 ein Motordrehmoment MM₁ bzw. MM₂ abgibt. Das Neigesystem 6 neigt den Wagenkasten gegenüber dem ersten Fahrwerk, das Neigesystem 7 neigt den Wagenkasten gegenüber dem zweiten Fahrwerk.

Beide Neigesysteme 6 und 7 umfassen im erläuterten Ausführungsbeispiel jeweils einen Aktuator und ein Viergelenk (Gelenk zwischen Wagenkasten und Pendelträger, der gefedert auf einem Fahrwerk sitzt). Aufgrund des vom elektrischen Antrieb aufgebrachten Motordrehmoments MM₁ bzw. MM₂ wird vom Neigesystem 6 bzw. 7 über das Viergelenk des betreffenden Fahrwerks ein Wagenkasten-Drehmoment MW₁ bzw. MW₂ aufgebracht.

## Patentansprüche

1. Verfahren zur Regelung der Neigung mindestens eines Wagenkastens bei einem Fahrzeug, das mindestens zwei Fahrwerke umfaßt, wobei auf jeden Wagenkasten zwei hintereinander angeordnete Neigeantriebe (6, 7) einwirken und für eine vorgebbare Anzahl von Fahrwerken des Fahrzeugs ein Wagenkastendrehmoment-Sollwert (MW*) in einem Neigeregler (1) erzeugt wird,
**dadurch gekennzeichnet,**
daß in je einer Kompensationsvorrichtung (2, 3) für jeden der elektrischen Neigeantriebe (6, 7) aus diesem Wagenkastendrehmoment-Sollwert (MW*) jeweils ein Motordrehmoment-Sollwert (MM*₁, MM*₂) derart gebildet wird, daß ein nichtlineares Übertragungsverhalten von den Motordrehmomenten (MM₁, MM₂) der elektrischen Neigeantriebe (6, 7) zu den Wagenkastendrehmomenten (MW₁, MW₂) elektronisch kompensiert wird, und daß ferner jeder Motordrehmoment-Sollwert (MM*₁, MM*₂) als Eingangsgröße auf je einen Momentenregelkreis (4, 5) für jedes Motordrehmoment (MM₁, MM₂) gegeben wird, wobei die sich schließlich an den Fahrwerken des Wagenkastens ergebenden Wagenkastendrehmomente (MW₁, MW₂) aufgrund der Kompensation denselben Wert haben, so daß die Wagenkastentorsion minimal wird.

2. Verfahren nach Anspruch 1,
**dadurch gekennzeichnet,**
daß das Wagenkastendrehmoment (MW₁, MW₂) von einem Neigeregler für den Neigewinkel des Wagenkastens gegenüber der Erde vorgegeben wird.

3. Neigewinkelregeleinrichtung für ein Fahrzeug, bestehend aus mindestens zwei Fahrwerken, mindestens einem Wagenkasten und mindestens zwei Neigeantrieben (6, 7), wobei auf jeden Wagenkasten zwei hintereinander angeordnete Neigeantriebe einwirken, sowie einem Neigeregler (1), mit dem für eine vorgebbare Anzahl von Fahrwerken des Fahrzeugs ein Wagenkastendrehmoment-Sollwert (MW*) erzeugbar ist,
**dadurch gekennzeichnet,**
daß im Betrieb der Einrichtung aus diesem Wagenkastendrehmoment-Sollwert (MW*) in jeweils einer Kompensationseinrichtung (2, 3) jeweils ein Motordrehmoment-Sollwert (MM*₁, MM*₂) für jeden der elektrischen Neigeantriebe (6, 7) derart gebildet wird, daß ein nichtlineares Übertragungsverhalten von den Motordrehmomenten (MM₁, MM₂) der elektrischen Neigeantriebe (6, 7) zu den Wagenkastendrehmomenten (MW₁, MW₂) elektronisch kompensiert wird, und daß ferner Jeder Motordrehmoment-Sollwert (MM*₁, MM*₂) als Eingangsgröße auf einen Momentenregelkreis (4, 5) für jedes Motordrehmoment (MM₁, MM₂) gegeben wird, wobei die sich schließlich an den Fahrwerken des Wagenkastens ergebenden Wagenkastendrehmomente (MW₁, MW₂) aufgrund der Wirkung der Kompensationseinrichtung (2) denselben Wert haben, so daß die Wagenkastentorsion minimal wird.

4. Neigewinkelregeleinrichtung nach Anspruch 3,
**gekennzeichnet durch** einen Neigeregler für den Neigewinkel des Wagenkastens gegenüber der Erde, wobei der Neigeregler das Wagenkastendrehmoment (MM₁, MM₂) vorgibt.

## Claims

1. Method for controlling the inclination of at least one railway-carriage body in a vehicle which comprises at least two chassis, wherein two tilting drives (6, 7) arranged one behind the other act on each railway-carriage body, and a railway-carriage body desired torque value (MW*) is generated in a tilt controller (1) for a specifiable number of chassis of the vehicle, characterised in that, in a respective compensation device (2, 3), for each of the electrical tilting drives (6, 7), from this railway-carriage body desired torque value (MW*) a respective desired motor torque value (MM*₁, MM*₂) is formed in such a way that a non-linear transmission performance of the motor torques (MM₁, MM₂) of the electrical tilting drives (6, 7) to the railway-carriage body torques (MW₁, MW₂) is electronically compensated and in that, moreover, each desired motor torque value (MM*₁, MM*₂) is transmitted an input variable to a respective torque regulating circuit (4, 5) for each motor torque (MM₁, MM₂) wherein the railway-carriage body torques (MW₁, MW₂) finally produced at the chassis of the railway-carriage body have the same value due to the compensation, so that the railway-carriage body torsion becomes minimal.

2. Method according to claim 1, characterized in that the railway-carriage body torque (MW₁, MW₂) is specified by a tilt controller for the angle of inclination of the railway-carriage body in relation to the earth.

3. Angle of inclination control device for a vehicle, consisting of at least two chassis, at least one railway-carriage body and at least two tilting drives (6, 7), wherein two tilting drives arranged one behind the other act on each railway-carriage body, as well as a tilt controller (1), with which a railway-carriage body desired torque value (MW*) can be generated for a specifiable number of chassis of the vehicle, characterized in that in the operation of the device, from this railway-carriage body desired torque value (MW*) in a respective compensation device (2, 3) a respective desired motor torque value (MM*₁, MM*₂) is formed for each of the electrical tilting drives (6, 7) in such a way that a non-linear transmission performance of the motor torques (MM₁, MM₂) of the electrical tilting drives (6, 7) to the railway-carriage body torques (MW₁, MW₂) is electronically compensated, and in that, moreover, each desired motor torque value (MM*₁, MM*₂) is transmitted as input variable to a torque regulating circuit (4, 5) for each motor torque (MM₁, MM₂), wherein the railway-carriage body torques (MW₁, MW₂) finally produced at the chassis of the railway-carriage body have the same value due to the action of the compensation device (2), so that the railway-carriage body torsion becomes minimal.

4. Angle of inclination control device according to claim 3, characterized by a tilt controller for the angle of inclination of the railway-carriage body in relation to the earth, wherein the tilt controller specifies the railway-carriage body torque (MM₁, MM₂).

## Revendications

1. Procédé de régulation de l'inclinaison d'au moins une caisse de wagon pour un véhicule qui comprend au moins deux bogies, deux entraînements (6, 7) d'inclinaison disposés l'un après l'autre agissant sur chaque caisse de wagon et une consigne (MW*) de couple de caisse de wagon étant produite dans un régulateur (1) d'inclinaison pour un nombre prescriptible de bogies du véhicule,
**caractérisé** en ce que, dans un dispositif (2, 3) respectif de compensation pour chacun des entraînements (6, 7) électriques d'inclinaison, on forme, à partir de cette consigne (MW*) de couple de caisse de wagon, une consigne (MM*₁, MM*₂) respective de couple moteur de telle sorte qu'un comportement non linéaire de transmission des couples (MM₁, MM₂) moteurs des entraînements (6, 7) électriques d'inclinaison sur les couples (MW₁, MW₂) de caisse de wagon est électroniquement compensé, et en ce que, de plus, chaque consigne (MM*₁, MM*₂) de couple moteur est transmise comme grandeur d'entrée sur un circuit (4, 5) respectif de régulation de couple pour chaque couple (MM₁, MM₂) moteur, les couples (MW₁, MW₂) de caisse de wagon finalement obtenus sur les bogies de la caisse de wagon ayant grâce à la compensation la même valeur, de sorte que la torsion de la caisse de wagon est minimale.

2. Procédé suivant la revendication 1, **caractérisé** en ce que le couple (MW₁, MW₂) de caisse de wagon est prescrit par un régulateur d'inclinaison pour l'angle d'inclinaison de la caisse de wagon par rapport à la terre.

3. Dispositif de réglage d'angle d'inclinaison pour un véhicule, constitué d'au moins deux bogies, d'au moins une caisse de wagon et d'au moins deux entraînements (6, 7) d'inclinaison, deux entraînements d'inclinaison disposés l'un après l'autre agissant sur chaque caisse de wagon, et d'un régulateur (1) d'inclinaison, qui permet de produire une consigne (MW*) de couple de caisse de wagon pour un nombre prescriptible de bogies du véhicule,
**caractérisé** en ce que, pendant le fonctionnement du dispositif, on forme dans un dispositif (2, 3) respectif de compensation, à partir de cette consigne (MW*) de couple de caisse de wagon, une consigne (MM*₁, MM*₂) respective de couple moteur pour chacun des entraînements (6, 7) électriques d'inclinaison de telle sorte qu'un comportement non linéaire de transmission des couples (MM₁, MM₂) moteurs des entraînements (6, 7) électriques d'inclinaison sur les couples (MW₁, MW₂) de caisse de wagon est électroniquement compensé, et en ce que, de plus, chaque consigne (MM*₁, MM*₂) de couple moteur est transmise comme grandeur d'entrée sur un circuit (4, 5) de régulation de couple pour chaque couple (MM₁, MM₂) moteur, les couples (MW₁, MW₂) de caisse de wagon finalement obtenus sur les bogies de la caisse de wagon ayant grâce à l'action du dispositif (2) de compensation la même valeur, de sorte que la torsion de la caisse de wagon est minimale.

4. Dispositif de réglage d'angle d'inclinaison suivant la revendication 3, **caractérisé** par un régulateur d'inclinaison pour l'angle d'inclinaison de la caisse de wagon par rapport à la terre, le régulateur d'inclinaison prescrivant le couple (MW₁, MW₂) de caisse de wagon.
